# EUROPÄISCHE PATENTSCHRIFT

(11) **EP 0 307 657 B1**
(45) Veröffentlichungstag und Bekanntmachung des Hinweises auf die Patenterteilung: **23.11.1994**
(21) Anmeldenummer: 88113557.8
(22) Anmeldetag: 20.08.1988
(51) Int. Cl.: F21M 3/08

(54) **Abblendlicht-Scheinwerfer**
Motor vehicle headlight
Projecteur pour véhicule automobile

(30) Priorität: 17.09.1987 DE 3731232
(43) Veröffentlichungstag der Anmeldung: 22.03.1989
(73) Patentinhaber: ROBERT BOSCH GMBH, 70442 Stuttgart (DE)
(72) Erfinder: Lindae, Gerhard, Dipl.-Ing., D-7250 Leonberg (DE); Neumann, Rainer, Dr. Dipl.-Phys., D-7000 Stuttgart 1 (DE); Perthus, Peter, D-7000 Stuttgart 30 (DE)

(56) Entgegenhaltungen:
- DE-A- 3 527 391
- DE-A- 3 531 223
- US-A- 3 492 474
- US-A- 4 481 563
- US-A- 4 530 042

## Beschreibung

Die Erfindung betrifft einen Abblendlicht-Scheinwerfer für Kraftfahrzeuge zur Erzeugung einer asymmetrischen Lichtverteilung nach dem Oberbegriff des Anspruchs 1.

Ein solcher Kraftfahrzeug-Scheinwerfer ist durch die DE-A-3 531 223 bekannt. Dieser Scheinwerfer dient zur Erzeugung einer asymmetrischen Lichtverteilung und weist einen Reflektor auf, in dem eine Lampe mit einem sich quer zur optischen Achse des Reflektors erstreckenden Leuchtkörper angeordnet ist. Die Reflektionsfläche des Reflektors ist aus sechs Segmenten mit voneinander abweichenden Geometrieformen gebildet, bei denen sich in die optische Achse enthaltenden axialen Längsschnitten unterschiedliche Kegelschnittkurven ergeben. Oberhalb einer horizontalen Mittelachse des Reflektors ist ein Segment in Form eines Paraboloids angeordnet und unterhalb der horizontalen Mittelachse des Reflektors ist ebenfalls ein Segment in Form dieses Paraboloids angeordnet. Diese beiden Segmente grenzen an an einer Seite an weitere Segmente an, die Teile eines anderen Paraboloids sind, wobei die die Segmente bildenden Paraboloide unterschiedliche Brennweiten aufweisen. Das von den Segmenten in Form der Paraboloide reflektierte Licht trägt zum Kern der vom Reflektor erzeugten Lichtverteilung bei. Die von den Paraboloiden unterschiedlicher Brennweiten gebildeten Segmente weisen bei diesem Reflektor alle im wesentlichen den gleichen Brennpunkt auf, da der Reflektor homofokal ist, wegen der unterschiedlichen Brennweiten können diese Segmente jedoch keinen gemeinsamen Scheitel besitzen und nicht stufenlos ineinander übergehen. Aus diesem Grund ist eine Herstellung des Reflektors aus Blech nicht möglich. Mit ihren anderen Seiten grenzen die von den unterschiedlichen Paraboloiden gebildeten Segmente jeweils an ein Parellipsoid an, bei dem sich im horizontalen axialen Längsschnitt eine Ellipse ergibt und im vertikalen axialen Längsschnitt eine Parabel. Der Übergang zwischen den von den unterschiedlichen Paraboloiden gebildeten Segmenten und den von den Parellipsoiden gebildeten Segmenten kann stufenlos ausgeführt werden.

Durch die US-A-4 481 563 ist ein Abblendlicht-Scheinwerfer für Kraftfahrzeuge bekannt, der einen Reflektor aufweist, welcher aus drei Segmenten in Form von Ellipsoiden besteht, wobei ein mittleres Segment und zwei seitliche Segmente vorhanden sind, die kontinuierlich ineinander übergehen. Die Form der Segmente wird dabei in einem numerischen Prozeß modifiziert, so daß von den Segmenten Licht zur Erzeugung einer bestimmten Lichtverteilung reflektiert wird.

Durch die US-A-3 492 474 ist ein Abblendlicht-Scheinwerfer für Kraftfahrzeuge bekannt, der einen Reflektor aufweist, welcher aus mehreren Segmenten besteht, der stufenlos ineinander übergehen. Die Segmente weisen dabei unterschiedliche Geometrieformen auf und in die optische Achse enthaltenden axialen Längsschnitten durch diese ergeben sich unterschiedliche Kegelschnittkurven. Es sind dabei Segmente in Form von Paraboloiden vorgesehen, insbesondere jedoch Segmente, bei denen sich im vertikalen axialen Längsschnitt eine Parabel ergibt und im horizontalen axialen Längsschnitt eine Hyperbel ergibt. Hierdurch wird eine horizontale Streuung des Lichts ohne störende vertikale Streuung erreicht. Durch diesen Reflektor kann jedoch keine asymmetrische Lichtverteilung erzeugt werden.

Außerdem ist durch die DE-A-3 527 391 ein Nebel-Scheinwerfer für Kraftfahrzeuge bekannt, der einen Reflektor aufweist, welcher aus zwei Segmenten mit voneinander abweichenden Geometrieformen besteht. Ein unterhalb einer horizontalen Mittelachse des Reflektors angeordnetes Segment ist in Form eines Rotationsparaboloids ausgebildet und ein oberhalb der horizontalen Mittelachse angeordnetes Segment ist in Form eines Parellipsoids ausgebildet. Beim Parellipsoid ergibt sich im horizontalen axialen Längsschnitt eine Parabel, die identisch ist mit der sich im horizontalen axialen Längsschnitt durch das untere Segment in Form des Paraboloids ergebenden Parabel, so daß die beiden Segmente stufenlos ineinander übergehen. Im vertikalen axialen Längsschnitt durch das Parellipsoid des oberen Segments ergibt sich eine Ellipse. Durch den Reflektor wird mit dieser Ausbildung eine horizontal gestreute symmetrische Lichtverteilung erzeugt, wie sie für einen Nebel-Scheinwerfer erforderlich ist.

Der erfindungsgemäße Abblendlicht-Scheinwerfer mit den Merkmalen des Anspruchs 1 hat demgegenüber den Vorteil, daß dessen Reflektor wegen des auch zwischen dem oberhalb und dem unterhalb der horizontalen Mittelachse angeordneten Segment in Form des Rotationsparaboloids und des allgemeinen Paraboloids vorhandenen stufenlosen Übergangs einfach auch aus Blech herstellbar ist. Außerdem ergeben sich durch die Ausbildung des unterhalb der horizontalen Mittelachse angeordneten Segments in Form eines allgemeinen Paraboloids bei diesem in unterschiedlichen axialen Längsschnitten unterschiedliche Brennpunkte, wodurch erreicht wird, daß sämtliche von diesem Segment reflektierten Abbildungen des Leuchtkörpers unterhalb einer Helldunkelgrenze angeordnet sind.

Vorteilhafte Ausgestaltungen und Weiterbildungen der Erfindung sind in den abhängigen Ansprüchen angegeben. Durch die Ausbildung gemäß Anspruch 4 wird vom Reflektor eine Lichtverteilung erzeugt, wie sie in europäischen ECE-Normen vorgeschrieben wird. Durch die Ausbildung gemäß Anspruch 6 wird vom Reflektor eine Lichtverteilung erzeugt, wie sie in in den USA bestehenden SAE-Normen vorgeschrieben ist. Weiterhin ist es vorteilhaft, die Lampe, wie im Anspruch 7 angegeben, bezüglich der optischen Achse vertikal nach oben versetzt anzuordnen, wodurch eine schärfere Ausbildung der Helldunkelgrenze auf der linken Seite der Lichtverteilung erzielt wird.

Ein Ausführungsbeispiel der Erfindung ist in der Zeichnung dargestellt und in der folgenden Beschreibung näher erläutert. Es zeigen Figur 1 die Rückseite eines Rechteckreflektors, eines Abblendlichtscheinwerfers für Kraftfahrzeuge in schematischer Darstellung. Figur 2 einen Vertikalschnitt II-II in Figur 1 durch einen Scheinwerfer mit eingesetzter Glühlampe mit Wendel. Figur 3 die schematische Darstellung einer europäischen Lichtverteilung des Reflektors auf einem Meßschirm. Figur 4 eine schematische Darstellung der Lichtverteilung nach der US-Norm.

Von einem Abblendlichtscheinwerfer für Kraftfahrzeuge zeigt Figur 1 die Rückseite eines Rechteckreflektors 1, dessen Reflektionsfläche aus mehreren, in vorliegendem Ausführungsbeispiel aus vier Segmenten gebildet ist. Der Reflektor 1 hat eine obere Begrenzungsfläche 2 und eine untere Begrenzungsfläche 3, die beide im wesentlichen parallel zur Horizontalachse 4 des Reflektors 1 verlaufen und ohne optische Wirkung sind. Ein erstes Segment 6, das sich an die obere Begrenzungsfläche 2 anschließt und sich bis 15°, ausgehend von der Reflektorachse 7 und der Horizontalachse 4 nach unten erstreckt und von der Vertikalachse 5 des Reflektors 1 nach außen bis zur linken Begrenzungsfläche 8 reicht, ist Teil eines Paraboloids. Ein zweites Segment 9, das Teil eines Parellipsoids ist, schließt sich gleichfalls an die obere Begrenzungsfläche 2 an und erstreckt sich bis zur Horizontalachse 4 und reicht von der rechten Begrenzungsfläche 11 des Reflektors bis zu seiner Vertikalachse 5. Ein drittes Segment 12, das Teil eines Parellipsoids ist, hat eine andere Brennweite als das Parellipsoid des zweiten Segments 9. Das dritte Segment 12 erstreckt sich von der unteren Begrenzungsfläche 3 nach oben bis zur Horizontalachse 4 und reicht von der rechten Begrenzungsfläche 11 bis zur Vertikalachse 5 des Reflektors. Ein viertes Segment 15 erstreckt sich von der unteren Begrenzungsfläche 3 des Reflektors nach oben bis zu dem von der Horizontalachse 4 nach unten gehenden 15°-Sektor des ersten Segments und reicht von der linken Begrenzungsfläche 8 bis zur Vertikalachse 5 des Reflektors. Das Segment 15 ist Teil eines allgemeinen Paraboloids. Das ist eine Körperform, die im horizontalen und vertikalen Schnitt unterschiedliche Parabelbrennweiten besitzt und damit beim Übergang von der Horizontalen zur Vertikalen bzw. umgekehrt eine in der Achse des Reflektors liegende Kette von Parabelbrennweiten erzeugt.

Der gesamte Reflektor stellt sich für einen Betrachter als Körper aus stufenlos ineinander übergehenden Teilkörpern der Reflektorsegmente dar und besitzt einen einzigen gemeinsamen Scheitel. In einer Scheitelöffnung 16 des Reflektors 1 ist eine Glühlampe 17 für die Erzeugung eines Abblendlichts gemäß europäischer Norm (Standardbezeichnung H1) bzw. gemäß US-Norm (Standardbezeichnung 9006) (siehe Figur 2) eingesetzt. Diese Lampe hat eine axiale Glühwendel 18, die im wesentlichen parallel oder koaxial zur Reflektorachse 7 ausgerichtet ist und keine Abdeckkappe hat. Es ist keine die Belüftung und Lichtabgabe der Lampe behindernde Abdeckkappe vorhanden, daher wird ein Wärmestau im Bereich der Lampe vermieden und die Lebensdauer der Lampe erhöht. Die Ausnutzung der vollen Reflektorfläche im Falle der H1-Lampe bewirkt einen erheblichen Lichtstromgewinn gegenüber dem bekannten Abblendlicht, das mit einer mit Abdeckkappe versehnen Lampe der Norm H4 erzeugt wird. Daraus folgt, daß auch bei kleinen Abmessungen des Reflektors 1 ein qualitativ gutes Abblendlicht erzeugt wird. Statt der H1-Lampe bzw. der Lampe 9006 ist auch eine Gasentladungslampe einsetzbar. Der Abblendlichtscheinwerfer in Figur 2 zeigt einen rechteckigen Reflektor 1 mit einer Reflektionsfläche 20, einer Lichtaustrittsöffnung 21 und einem Scheitel 22. Von diesem steht ein Hals 23 ab, an dessen Stirnseite sich der Flansch der Glühlampe 17 in axialer Richtung abstützt und in radialer Richtung zentriert. Die Glühlampe 17 hat eine zylindrische Glühwendel 18, deren Zylinderachse annähernd parallel oder koaxial zur Reflektionsachse 7 ist. Die Zylinderachse der Glühwendel 18 ist in anderer nachfolgend näher beschriebenen Ausführung gegenüber der optischen Achse 7 vertikal nach oben, und oder seitlich versetzt, eingebaut. Um den Strahlengang von der Lampe aus zu beeinflussen, sind auch ein oder mehrere längs der Lampe verlaufende abschattende Stege einsetzbar.

In Figur 2 sind als Reflektionsfläche 20, in Richtung der reflektierten Strahlen gemäß Pfeil 27, die Segmente 6 und 15 im Schnitt erkennbar. Das obere erste Segment 6 ist ein Rotations-Paraboloid und das untere vierte Segment 15 ist ein allgemeines Paraboloid. Der Brennpunkt 24 des oberen ersten Segments 6 liegt im hinteren, d.h. zum Scheitel 22 des Reflektors 1 weisenden Abschnitt der Glühwendel 18 und der im Schnitt erkennbare vertikale Brennpunkt 25 des allgemeinen Paraboloids 15 liegt im vorderen, d.h. zur Lichtaustrittsöffnung 21 des Reflektors 1 weisenden Abschnitts der Glühwendel 18. Die beim allgemeinen Paraboloid auftretende Kette von Parabelbrennweiten erstreckt sich von Brennpunkt 25 Richtung Brennpunkt 24, wie durch Pfeil 28 gekennzeichnet. Die im Schnitt der Figur 2 nicht erkennbaren zweiten und dritten Segmente 9 und 12 sind Teil je eines Parellipsoids, wobei ein Brennpunkt 26 des oberen, zweiten Segments 9 im Schnitt erkennbar ist. Bei dem zweiten Segment 9 ergibt sich eine Kette von Brennweiten, die bei Brennpunkt 24 beginnt und bis Brennpunkt 26 reicht, wie mit Pfeil 29 dargestellt. Auch bei dem dritten Segment 12 ergibt sich eine Kette von Brennweiten, die bei Brennpunkt 26 beginnt und bis Brennpunkt 25 reicht (Pfeil 32).

Die Gesamtheit der Brennpunktkette folgt aus der Reflektorgeometrie und wird ermittelt durch schrittweise abbildnerische Abtastung in Richtung Drehung des Pfeils 30 in Figur 1. Die Brennpunktkette der oberen beiden Segmente liegt im Bereich des Wendelanfangs, nahe am Reflektorscheitel und die der unteren beiden Segmente am scheitelfernen Ende der Glühwendel 18. Das Umklappen der Wendelbilder nach unten durch die kontinuierliche Wanderung der auftretenden Brennweiten von Glühwendelanfang zu Glühwendelende und umgekehrt wird durch die entsprechende Reflektorgeometrie erreicht. Damit wird auch erreicht, daß sämtliche Wendelbilder unterhalb der Hell-Dunkel-Grenze angeordnet sind.

Die unterschiedlichen Geometrien der einzelnen Segmente führen zu einer kontinuierlichen Gesamtreflektorform, die keine Stufe zwischen den Segmenten aufweist. Die Übergänge der einzelnen Geometrieformen der Segmente sind so ausgeführt, daß sie eine gemeinsame Tangente haben. Dies erleichtert die Herstellbarkeit in Blech oder Kunststoff, die auftretenden Blendeffekte an den Kanten bzw. Stufen der Segmente entfallen und eine Reduktion der Blendung wird herbeigeführt. Die den Reflektor bildenden Segmente haben einen gemeinsamen Scheitelpunkt und die Geometrieformen der einzelnen Segmente können zur Anpassung gewünschter Lichtverteilungen untereinander vergrößert oder verkleinert werden. Die verschiedenen Segmentformen können in einem runden, ovalen viereckigen oder vieleckigen Scheinwerfer untergebracht sein.

Figur 3 zeigt in Richtung der vom Reflektor 1 reflektierten Strahlen gemäß Pfeil 31 einen Meßschirm 33 mit einer Horizontalmittelebene 34 und einer Vertikalmittelebene 35, die sich im "HV-"Punkt schneiden. Das erste Segment 6 bildet den Lichtfleck 37 der Gesamtlichtverteilung 36. Der Lichtfleck 37, der etwa von der Vertikalmittelebene 35 beginnt und sich nach rechts zur äußeren rechten Meßschirmseite 41 erstreckt, bildet einen Teil der Hell-Dunkel-Grenze mit dem typischen 15°-Anstieg auf der rechten Seite.

Das zweite Segment 9 bildet den Lichtfleck 38 der Gesamtlichtverteilung 36 ausgehend von der vertikalen Mittelebene 35. Segment 12 bildet den Lichtfleck 39 und Segment 15 bildet den Lichtfleck 40.

Dadurch, daß die Reflektorachse 7 um die Glühwendel 18 bezüglich des "HV"-Punkts des Meßschirms 33 horizontal nach unten geneigt ist, fällt das aus den Lichtflecken 37, 38, 39, 40 bestehende Rohlichtbündel unterhalb der vorgeschriebenen Hell-Dunkel-Grenze 42. Bedingt durch die erfindungsgemäßen Parameter der Reflektionsfläche 20 als Summe der Segmente 6, 9, 12, 15 entspricht das Rohlichtbündel der sich ergebenden Rohlichtverteilung, d.h. die Lichtverteilung ohne Streuscheibe entspricht im wesentlichen bereits dem die Fahrbahn ausleuchtenden Abblendlichtbündel. Deshalb sind an der nicht gezeichneten Streuscheibe des Abblendlichtscheinwerfers im wesentlichen keine oder nur wenige optische Mittel erforderlich, welche das Rohlichtbündel zum Abblendlichtbündel formen. Daraus folgt auch, daß die Streuscheibe stärker geneigt werden kann.

Eine asymmetrische, horizontale Anordnung eines Reflektors bewirkt, daß die Fläche des Reflektors, die für die Reichweite genutzt wird, vergrößert werden kann und sich eine höhere Beleuchtungsstärke in der Ferne ergibt.

Für den Fall der Lichtverteilung nach europäischer Norm ECE mit H1-Lampe erweist es sich als besonders vorteilhaft, um die Schärfe der Hell-Dunkel-Grenze auf der linken, horizontalen Seite der Lichtverteilung zu erhöhen, die Lampe vertikal nach oben gegenüber der optischen Achse zu versetzen, wobei eine Größenordnung von 0,3 bis 0,6 mm anzustreben ist. Damit wird erreicht, daß sich die Wendelbilder genau in einer horizontalen Linie anordnen und damit der Gradient beim Hell-Dunkel-Übergang erhöht wird.

Eine Reflektoranordnung nach Figur 4, die auch aus vier Segmenten 6′, 50, 51 und 15′ besteht läßt keine 15°-Linie 45 wie in Figur 3 erkennen. Diese Anordnung ist ein Reflektor nach der US Norm SAE, der gleichfalls unterschiedliche Segmente aufweist, die jeweils bis zu den Mittelachsen des Reflektors reichen. Im Unterschied zum Reflektor nach europäischer Norm ECE-Anordnung besteht bei der SAE-Reflektoranordnung das zweite Segment 50 aus einem Teil eines allgemeinen Paraboloids und das dritte Segment 51 aus einem Teil eines Rotations-Paraboloids. Die Segmente 50, 51 bilden insbesondere den Lichtfleck 48 und die ersten und vierten Segmente 6′, 15′ bilden den Lichtfleck 49. Der gesamte Reflektor führt zu einer Gesamtlichtverteilung 52. Diese Reflektorgeometrie führt zu einer Optimierung des sogenannten "hot spots", d.h. der Reichweitezone des USA-Abblendlichts. Für die USA-Anordnung mit Lampen vom Standard 9006 konzentrieren sich durch die Reflektorgeometrie alle Wendelbilder auf dem rechten unteren Quadranten des Meßschirms 33. Die geometrische Anordnung des Reflektors bewirkt, neben einem erhöhten Lichtvolumen, daß das Maximum der Beleuchtungsstärke knapp unterhalb der Hell-Dunkel-Grenze zu liegen kommt und somit wird eine große Reichweite erzielt.

## Patentansprüche

1. Abblendlicht-Scheinwerfer für Kraftfahrzeuge zur Erzeugung einer asymmetrischen Lichtverteilung, mit einem Reflektor (1) und mit einer Lampe (17) mit einem Leuchtkörper (18), wobei die Reflektionsfläche des Reflektors (1) aus mindestens zwei Segmenten (6,9,12,15; 6′,15′,50, 51) mit voneinander abweichenden Geometrieformen gebildet ist, bei denen sich in die optische Achse (7) enthaltenden axialen Längsschnitten unterschiedliche Kegelschnittkurven ergeben, wobei zumindest oberhalb einer horizontalen Mittelachse (4) des Reflektors (1) wenigstens ein Segment (6;6′) in Form eines Rotationsparaboloids angeordnet ist und zumindest unterhalb der horizontalen Mittelachse (4) des Reflektors (1) wenigstens ein Segment (15;15′) in Form eines Paraboloids angeordnet ist, dessen sich im horizontalen axialen Längsschnitt ergebende Parabel einen Brennpunkt (24) aufweist, der mit dem Brennpunkt des oberhalb der horizontalen Mittelachse (4) angeordneten Segments (6;6′) in Form eines Rotationsparaboloids zusammenfällt, wobei das von diesen Segmenten (6;6′,15;15′) reflektierte Licht zur Bildung des Kerns der Lichtverteilung beiträgt, dadurch gekennzeichnet, daß sich der Leuchtkörper (18) der Lampe (17) axial entlang der optischen Achse (7) des Reflektors (1) erstreckt, daß die Segmente (6,9,12,15;6′,15′,50,51) des Reflektors (1) stufenlos ineinander übergehen und einen gemeinsamen Scheitel aufweisen, und daß das unterhalb der horizontalen Mittelachse (4) angeordnete Segment (15;15′) in Form eines allgemeinen Paraboloides ausgebildet ist, dessen sich im vertikalen axialen Längsschnitt ergebende Parabel einen Brennpunkt (25) aufweist, der bezüglich des Brennpunkts (24) der sich im horizontalen axialen Längsschnitt ergebenden Parabel entlang der optischen Achse (7) nach vorne versetzt angeordnet ist.

2. Abblendlicht-Scheinwerfer nach Anspruch 1, dadurch gekennzeichnet, daß oberhalb der horizontalen Mittelachse (4) des Reflektors (1) zusätzlich zum Segment (6) in Form eines Rotationsparaboloids ein weiteres Segment (9) in Form eines Parellipsoids angeordnet ist, und daß unterhalb der horizontalen Mittelachse (4) des Reflektors (1) zusätzlich zum Segment (15) in Form eines allgemeinen Paraboloids ein weiteres Segment (12) in Form eines Parellipsoids angeordnet ist.

3. Abblendlicht-Scheinwerfer nach Anspruch 2, dadurch gekennzeichnet, daß, in Richtung des vom Reflektor (1) reflektierten Lichts gesehen, das Segment (6) in Form eines Rotationsparaboloids und das Segment (15) in Form eines allgemeinen Paraboloids links der vertikalen Mittelachse (5) des Reflektors (1) angeordnet sind und daß die beiden Segmente (9,12) in Form eines Parellipsoids rechts der vertikalen Mittelachse (5) des Reflektors (1) angeordnet sind.

4. Abblendlichtscheinwerfer nach Anspruch 2 oder 3, dadurch gekennzeichnet, daß die Lampe (17) eine H1-Glühlampe ohne Abdeckkappe mit sich parallel zur optischen Achse (7) erstreckender axialer Glühwendel (18) ist und daß der Übergang zwischen dem oberhalb der horizontalen Mittelachse (4) angeordneten Segment (6) in Form eines Rotationsparaboloids und dem unterhalb der horizontalen Mittelachse (4) angeordneten Segment (15) in Form eines allgemeinen Paraboloids in einer Ebene liegt, die um die optische Achse (7) um 15° bezüglich der horizontalen Mittelachse (4) nach unten geschwenkt ist.

5. Abblendlicht-Scheinwerfer nach Anspruch 4, dadurch gekennzeichnet, daß längs der Lampe (17) ein oder mehrere abschattende Stege angeordnet sind.

6. Abblendlicht-Scheinwerfer nach Anspruch 1, dadurch gekennzeichnet, daß oberhalb der horizontalen Mittelachse (4) des Reflektors (1) zusätzlich zum Segment (6′) in Form eines Rotationsparaboloids ein weiteres Segment (50) in Form eines allgemeinen Paraboloids angeordnet ist, bei dem sich im vertikalen axialen Längsschnitt dieselbe Parabel wie beim Segment (6′) in Form eines Rotationsparaboloids und im horizontalen axialen Längsschnitt eine andere Parabel ergibt, und daß unterhalb der horizontalen Mittelachse (4) des Reflektors (1) zusätzlich zum Segment (15′) in Form eines allgemeinen Paraboloids ein weiteres Segment (51) in Form eines Rotationsparaboloids angeordnet ist.

7. Abblendlicht-Scheinwerfer nach einem der Ansprüche 2 bis 6, dadurch gekennzeichnet, daß die Lampe (17) senkrecht zur optischen Achse (7) versetzt, insbesondere nach oben versetzt angeordnet ist.

8. Abblendlicht-Scheinwerfer nach Anspruch 7, dadurch gekennzeichnet, daß der Brennpunkt (24) des oberhalb der horizontalen Mittelachse (4) angeordneten Segments (6;6′) in Form eines Rotationsparaboloids im scheitelnahen Ende des Leuchtkörpers (18) liegt, daß der Brennpunkt (24) der sich im vertikalen axialen Längsschnitt durch das oberhalb der horizontalen Mittelachse (4) angeordnete zusätzliche Segment (9;50) ergebenden Kegelschnittkurve mit dem Brennpunkt (24) des Segments (6;6′) in Form eines Rotationsparaboloids zusammenfällt und beim Übergang zum horizontalen axialen Längsschnitt durch das oberhalb der horizontalen Mittelachse (4) angeordnete zusätzliche Segment (9;50) der Brennpunkt der sich ergebenden Kegelschnittkurve in Richtung zum scheitelfernen Ende des Leuchtkörpers (18) zum Brennpunkt (26) der sich im horizontalen axialen Längsschnitt durch das Segment (9;50) ergebenden Kegelschnittkurve wandert, daß der Brennpunkt (24) der sich im horizontalen axialen Längsschnitt durch das unterhalb der horizontalen Mittelachse (4) angeordnete zusätzliche Segment (12;51) ergebenden Kegelschnittkurve mit dem Brennpunkt (26) der sich im horizontalen axialen Längsschnitt durch das oberhalb der horizontalen Mittelachse (4) angeordnete zusätzliche Segment (9;50) ergebenden Kegelschnittkurve zusammenfällt und daß der Brennpunkt, der sich beim Übergang vom horizontalen zum vertikalen axialen Längsschnitt durch das unterhalb der horizontalen Mittelachse (4) angeordnete zusätzliche Segment (12;51) ergebenden Kegelschnittkurven zum scheitelfernen Ende des Leuchtkörpers (18) hin wandert und daß der Brennpunkt (25) der sich im vertikalen axialen Längsschnitt durch das unterhalb der horizontalen Mittelachse (4) angeordnete zusätzliche Segment (12;51) ergebenden Kegelschnittkurve mit dem Brennpunkt (15) der sich im vertikalen axialen Längsschnitt durch das unterhalb der horizontalen Mittelachse (4) angeordnete Segment (15;15′) in Form eines allgemeinen Paraboloids ergebenden Parabel zusammenfällt.

## Claims

1. Dipped-beam headlight for motor vehicles for the generation of an asymmetric light distribution, having a reflector (1) and having a lamp (17) with a radiant body (18), in which the reflecting surface of the reflector (1) is formed from at least two segments (6, 9, 12, 15; 6′, 15′, 50, 51) having mutually differing geometric shapes, in the case of which differing conic section curves are formed in axial longitudinal sections containing the optical axis (7) in which at least one segment (6; 6′) in the form of a paraboloid of revolution is disposed at least above a horizontal central axis (4) of the reflector (1), and at least one segment (15; 15′) in the form of a paraboloid is disposed at least below the horizontal central axis (4) of the reflector (1), the parabola of which paraboloid formed in the horizontal axial longitudinal section exhibits a focal point (24), which coincides with the focal point of the segment (6; 6′), disposed above the horizontal central axis (4), in the form of a paraboloid of revolution, in which the light reflected by these segments (6; 6′, 15; 15′) contributes to the formation of the core of the light distribution, characterized in that the radiant body (18) of the lamp (17) extends axially along the optical axis (7) of the reflector (1), in that the segments (6, 9, 12, 15; 6′, 15′ 50, 51) of the reflector (1) merge continuously into one another and exhibit a common vertex, and in that the segment (15; 15′), disposed below the horizontal central axis (4) is designed in the form of a general paraboloid, the parabola of which formed in the vertical axial longitudinal section exhibits a focal point (25), which, with respect to the focal point (24) of the parabola formed in the horizontal axial longitudinal section, is disposed to be displaced forwards along the optical axis (7).

2. Dipped-beam headlight according to Claim 1, characterized in that a further segment (9) in the form of a parellipsoid is disposed above the horizontal central axis (4) of the reflector (1) in addition to the segment (6) in the form of a paraboloid of revolution, and in that a further segment (12) in the form of a parellipsoid is disposed below the horizontal central axis (4) of the reflector (1) in addition to the segment (15) in the form of a general paraboloid.

3. Dipped-beam headlight according to Claim 2, characterized in that, seen in the direction of the light reflected by the reflector (1), the segment (6) in the form of a paraboloid of revolution and the segment (15) in the form of a general paraboloid are disposed to the left of the vertical central axis (5) of the reflector (1), and in that the two segments (9, 12) in the form of a parellipsoid are disposed to the right of the vertical central axis (5) of the reflector (1).

4. Dipped-beam headlight according to Claim 2 or 3, characterized in that the lamp (17) is an H1 incandescent lamp without covering cap, with an axial incandescent coil (18) extending parallel to the optical axis (7), and in that the transition between the segment (6), disposed above the horizontal central axis (4), in the form of a paraboloid of revolution and the segment (15), disposed below the horizontal central axis (4), in the form of a general paraboloid, lies in a plane which is pivoted downwards about the optical axis (7) by 15° in relation to the horizontal central axis (4).

5. Dipped-beam headlight according to Claim 4, characterized in that one or more shading webs are disposed along the lamp (17).

6. Dipped-beam headlight according to Claim 1, characterized in that a further segment (50) in the form of a general paraboloid is disposed above the horizontal central axis (4) of the reflector (1) in addition to the segment (6′) in the form of a paraboloid of revolution, in which further segment the same parabola is formed in the vertical axial longitudinal section as in the case of the segment (6′) in the form of a paraboloid of revolution and another parabola is formed in the horizontal axial longitudinal section, and in that a further segment (51) in the form of a paraboloid of revolution is disposed below the horizontal central axis (4) of the reflector (1) in addition to the segment (15′) in the form of a general paraboloid.

7. Dipped-beam headlight according to one of Claims 2 to 6, characterized in that the lamp (17) is disposed to be displaced perpendicularly to the optical axis (7), in particular displaced upwards.

8. Dipped-beam headlight according to Claim 7, characterized in that the focal point (24) of the segment (6; 6′), disposed above the horizontal central axis (4), in the form of a paraboloid of revolution lies at that end of the radiant body (18) which is close to the vertex, in that the focal point (24) of the conic section curve formed in the vertical axial longitudinal section by the additional segment (9; 50) disposed above the horizontal central axis (4), coincides with the focal point (24) of the segment (6; 6′) in the form of a paraboloid of revolution and at the transition to the horizontal axial longitudinal section through the additional segment (9; 50) disposed above the horizontal central axis (4), the focal point of the conic section curve which is formed moves in a direction towards that end of the radiant body (18) which is remote from the vertex to the focal point (26) of the conic section curve formed in the horizontal axial longitudinal section by the segment (9; 50), in that the focal point (24) of the conic section curve formed in the horizontal axial longitudinal section through the additional segment (12; 51) disposed below the horizontal central axis (4) coincides with the focal point (26) of the conic section curve formed in the horizontal axial longitudinal section through the additional segment (9; 50) disposed above the horizontal central axis (4), and in that the focal point of the conic section curves formed at the transition from the horizontal to the vertical axial longitudinal section through the additional segment (12; 51) disposed below the horizontal central axis (4) moves towards that end of the radiant body (18) which is remote from the vertex, and in that the focal point (25) of the conic section curve formed in the vertical axial longitudinal section through the additional segment (12; 51) disposed below the horizontal central axis (4) coincides with the focal point (25) of the parabola formed in the vertical axial longitudinal section through the segment (15; 15′), disposed below the horizontal central axis (4), in the form of a general paraboloid.

## Revendications

1. Projecteur de feu de croisement pour véhicule automobile créant une distribution de lumière asymétrique, ayant un réflecteur (1) et une ampoule (17) avec un élément lumineux (18), la surface de réflexion du réflecteur (4) se composant d'au moins deux segments (6, 9, 12, 15 ; 6′, 15′, 50, 51) dont les formes géométriques diffèrent, et pour lesquelles les coupes longitudinales axiales passant par l'axe optique (7) donnent des courbes d'intersection de coniques, différentes, et au moins au-dessus d'un axe médian horizontal (6) du réflecteur (1) au moins un segment (6 ; 6′) est en forme de paraboloïde de rotation et au moins, en dessous de l'axe médian horizontal (4) du réflecteur (1), il y a au moins un segment (15 ; 15′) en forme de paraboloïde dont la parabole correspondant à la coupe longitudinale axiale horizontale a un foyer (24) coïncidant avec le foyer du segment (6 ; 6′) situé au-dessus de l'axe médian horizontal (4), en forme de paraboloïde de révolution, la lumière réfléchie par ces segments (6 ; 6′, 15 ; 15′) participant à la formation du noyau de la distribution de lumière, projecteur de feu de croisement caractérisé en ce que l'élément lumineux (18) de l'ampoule (17) s'étend axialement suivant l'axe optique (7) du réflecteur (1), les segments (6, 9, 12, 15 ; 6′, 15′, 50, 51) du réflecteur (1) se rejoignent de manière continue et ont un sommet commun, et le segment (15 ; 15′) qui se trouve en dessous de l'axe médian horizontal (4) a la forme d'un paraboloïde général dont la parabole, obtenue par une coupe longitudinale, axiale, verticale, possède un foyer (25) décalé vers l'avant le long de l'axe optique (7) par rapport au foyer (24) de la parabole obtenue par une coupe longitudinale axiale horizontale.

2. Projecteur de feu de croisement selon la revendication 1, caractérisé en ce qu'au-dessus de l'axe médian horizontal (4) du réflecteur (1), en plus du segment (6) en forme de paraboloïde de rotation, on a un autre segment (9) en forme de parellipsoïde, et en ce qu'en dessous de l'axe médian horizontal (4) du réflecteur (1) on a en plus du segment (15) en forme de paraboloïde général, un autre segment (12) en forme de parellipsoïde.

3. Projecteur de feu de croisement selon la revendication 2, caractérisé en ce que, lorsqu'on regarde dans la direction de la lumière réfléchie par le réflecteur (1), le segment (6) en forme de paraboloïde de révolution et le segment (15) en forme de paraboloïde général se trouvent à gauche de l'axe médian vertical (5) du réflecteur (1), et les deux segments (9, 12) sont sous la forme d'un parellipsoïde à droite de l'axe médian vertical (5) du réflecteur (1).

4. Projecteur de feu de croisement selon la revendication 2 ou 3, caractérisé en ce que la lampe (17) est une lampe à incandescence H1 sans cache avec un filament incandescent (18) s'étendant axialement, parallèlement à l'axe optique (7), et le passage entre le segment (6) au-dessus de l'axe médian horizontal (4) en forme de paraboloïde de révolution et le segment (15) en dessous de l'axe médian horizontal (4) en forme de paraboloïde général se situe dans un plan incliné de 15° vers le bas par rapport à l'axe médian horizontal (4) autour de l'axe optique (7).

5. Projecteur de feu de croisement selon la revendication 4, caractérisé en ce que, le long de l'ampoule (17) on a une ou plusieurs entretoises formant écran.

6. Projecteur de feu de croisement selon la revendication 1, caractérisé en ce qu'au-dessus de l'axe médian horizontal (4) du réflecteur (1), en plus du segment (6′) en forme de paraboloïde de révolution, on a un autre segment (50) en forme de paraboloïde général pour lequel, dans la coupe longitudinale axiale verticale, on a la même parabole que pour le segment (6′) en forme de paraboloïde de révolution et dans une coupe longitudinale axiale horizontale, on a une autre parabole et en dessous du plan médian horizontal (4) du réflecteur (1), en plus du segment (15′) en forme de paraboloïde général, on a un autre segment (51) en forme de paraboloïde de rotation.

7. Projecteur de feu de croisement selon l'une des revendications 2 à 6, caractérisé en ce que l'ampoule (17) est décalée verticalement par rapport à l'axe optique (7), notamment vers le haut.

8. Projecteur de feu de croisement selon la revendication 7, caractérisé en ce que le foyer (24) du segment (6, 6′) prévu au-dessus de l'axe médian horizontal (4) se présente sous la forme d'un paraboloïde de révolution situé à l'extrémité proche du sommet de l'élément lumineux (18), le foyer (24) de la conique d'intersection résultant de la coupe longitudinale axiale verticale du segment supplémentaire (8 ; 50) situé au-dessus de l'axe médian horizontal (4) coïncide avec le foyer (24) du segment (6 ; 6′) en forme de paraboloïde de révolution et, au passage vers le segment longitudinal axial horizontal à travers le segment (9 ; 50) supplémentaire prévu au-dessus de l'axe médian horizontal (4), le foyer de la conique d'intersection se déplace en direction de l'extrémité de l'élément d'éclairage (18) éloignée du sommet, vers le foyer (26) de la conique résultant de la coupe longitudinale axiale horizontale du segment (9 ; 50), le foyer (24) de la conique correspondant à la coupe longitudinale axiale horizontale du segment supplémentaire (12 ; 51) prévu sous l'axe médian horizontal (4), correspond au foyer (26) de la conique résultant de la coupe longitudinale axiale horizontale du segment supplémentaire (9 ; 50) prévu au-dessus de l'axe médian horizontal (4) et le foyer résultant du passage de la coupe longitudinale axiale horizontale à la coupe verticale du segment supplémentaire (12 ; 51) prévu en dessous de l'axe médian horizontal (4) se déplace vers l'extrémité de l'élément lumineux (18) éloignée du sommet, et le foyer (25) de la conique résultant de la coupe longitudinale axiale verticale du segment supplémentaire (12 ; 51) prévu en dessous de l'axe médian horizontal (4), coïncide avec le foyer (25) de la parabole résultant de la coupe longitudinale axiale verticale du segment (15 ; 15′) prévu en dessous de l'axe médian horizontal (4), et ayant la forme d'un paraboloïde général donnant une parabole.
